# EUROPÄISCHE PATENTSCHRIFT

(11) **EP 2 507 450 B1**
(45) Veröffentlichungstag und Bekanntmachung des Hinweises auf die Patenterteilung: **20.04.2016**
(21) Anmeldenummer: 10801120.6
(22) Anmeldetag: 09.11.2010
(51) Int. Cl.: E01F 8/00

(54) **PFOSTENVERANKERUNG SYSTEM ZÜBLIN AUF INGENIEURBAUWERKEN MIT KUGELSCHEIBEN-KEGELPFANNENSYSTEM**
ZÜBLIN POST ANCHORING SYSTEM ON ENGINEERING STRUCTURES HAVING A SPHERICAL WASHER/CONICAL SEAT SYSTEM
SYSTÈME D'ANCRAGE DE POTEAUX SUR DES OUVRAGES D'ART COMPORTANT UN SYSTÈME DE RONDELLES À PORTÉE SPHÉRIQUE ET DE POULIES À CÔNES

(30) Priorität: 01.12.2009 DE 202009016293 U
(43) Veröffentlichungstag der Anmeldung: 10.10.2012
(73) Patentinhaber: ED. ZÜBLIN AG, 70567 Stuttgart (DE)
(72) Erfinder: MEGERLE, Ralf, 76131 Karlsruhe (DE); KUGLER, Andreas, 74321 Bietigheim-Bissingen (DE)
(86) Internationale Anmeldenummer: PCT/DE2010/075126
(87) Internationale Veröffentlichungsnummer: WO 2011/066827

(56) Entgegenhaltungen:
- DE-A1- 4 330 765
- DE-U1- 29 507 013
- DE-U1-202007 002 395
- DE-U1-202007 003 407
- US-A- 3 890 758
- US-A- 4 162 596
- US-A1- 2004 013 495

## Beschreibung

### Technisches Gebiet

Die Erfindung betrifft eine Anordnung zur Befestigung von Pfosten für Schutzwände auf Bauwerken oder Fundamenten.

### Stand der Technik

Beim Bau von Schutzwänden beispielsweise Lärmschutz-, Windschutz-, Blendschutz-, Schallschutzwänden oder dgl. werden auf Bauwerken oder Fundamenten in der Regel Einbauelemente einbetoniert oder nach Betonage der Bauwerke bzw. Fundamente Gewindestäbe durchgeankert oder auch eingeklebt. Die Schutzwände sind je nach Umgebungsbedingungen teilweise hohen Belastungen ausgesetzt, wobei nicht nur Wind und Sturm erhebliche Kräfte auf die Wandelemente und die Pfosten, an denen diese aufgenommen sind, ausüben. Durch vorbeifahrende Züge oder Kraftfahrzeuge, insbesondere des Güterverkehrs werden hohe dynamische Lasten in Form von Druck- und Sogwirkung über die Wand in die Einbauelemente und somit in die Bauwerke bzw. Fundamente eingeleitet. So haben z. B. Untersuchungen an Hochgeschwindigkeitsstrecken der Deutschen Bahn gezeigt, dass es hier zu einer hochgradigen dynamischen Belastung kommt, die großen Einfluss auf die Dauerhaftigkeit des Bauwerkes hat. Eine Schiefstellung der Verankerungselemente wirkt sich auf die Dauerhaftigkeit der Verbindung in erheblichem Maße negativ aus. Da die Einbringung der Einbauelemente ein handwerklicher Vorgang ist und daher hinsichtlich der Genauigkeiten den Bedingungen der Baustelle unterworfen ist, kann eine ausreichende Reduzierung der Schiefstellung der Einbauelemente bei der Montage nicht sichergestellt werden. In der Offenlegungsschrift DE 20 2007 002 395 U1 ist die Befestigung eines Pfostens auf einem Betonbauteil mittels einer Schraubverbindung beschrieben. Zwischen Fußplatte des Pfostens und der Mutter bzw. Schraube ist eine Keilsicherungsscheibe als Zwischenlage angeordnet, die Verschraubung ist mit Vorspannung angezogen. Damit können Montageungenauigkeiten jedoch nicht geeignet eliminiert werden, auch die Vorspannung der Verschraubung ist nicht für extreme dynamische Einwirkungen geeignet. Dies ist für die extremen dynamischen Beanspruchungen im Bereich der Hochgeschwindigkeitsstrecken der Bahn noch verbesserungsfähig, um eine noch größere Dauerhaftigkeit der Bauwerke zu gewährleisten.

Das Dokument DE4330765A1 offenbart die Merkmale des Oberbegriffs des Anspruchs 1. Aufgabe der Erfindung
Aufgabe der Erfindung ist es, für den Fall der extrem hohen Anforderungen der Hochgeschwindigkeitsstrecken eine Anordnung zur Befestigung von Pfosten zu schaffen, durch welche die negativen Einflüsse der Schiefstellung von Einbauelementen und auch der starken Wechselspannungen in den Befestigungselementen infolge der hochgradig dynamischen Einwirkungen auf die Dauerhaftigkeit ausgeschlossen oder zumindest reduziert werden.
Darstellung der Erfindung
Diese Aufgabe wird durch eine Anordnung zur Befestigung von Pfosten für Schutzwände mit den Merkmalen des Anspruchs 1 gelöst.
Der negative Einfluss der Schiefstellung der Einbauelemente auf die Dauerhaftigkeit der Befestigung ist auf die Tatsache zurückzuführen, dass durch die schief gestellten Gewindebolzen eine exzentrische Lasteinleitung entsteht, welche als Biegebeanspruchung auf die Gewindebolzen wirkt und damit eine zusätzliche Belastung darstellt. Die Ausgleichsvorrichtung, die erfindungsgemäß eine Kegelpfanne und eine Kugelscheibe umfasst, ermöglicht es, Schiefstellungen der Gewindebolzen an den Einbauelementen auszugleichen und damit die Last zentrisch, d.h. in Richtung der Längsachse des Gewindebolzens einzuleiten. In der Regel können Winkelabweichungen bis zu 3° ausgeglichen werden. Darüber hinaus entsteht durch die wiederkehrende hohe dynamische Belastung auf das Befestigungsdetail eine Wechselwirkung zwischen Be- und Entlastung, die häufig mit einem Vorzeichenwechsel der Spannungen im Verankerungselement einher geht. Durch Aufbringen einer definierten Vorspannung auf die Verankerung kann die Verformung der Verbindung - und damit eine zusätzliche Abweichung des Pfostens aus der Solllage mit den zugehörigen Effekten - und die Spannungssituation im Element verändert werden, so dass hinsichtlich der Betriebsfestigkeit und damit der Dauerhaftigkeit der Verankerungsverbindung eine deutliche Verbesserung erzielt wird. Zur Sicherstellung des erforderlichen Vorspannniveaus der Verbindung werden bei der Bemessung relevante Einflussfaktoren über den Zeitraum der Nutzung berücksichtigt und die Vorspannkraft entsprechend berechnet und an der Schraubverbindung festgelegt. Dennoch besteht zusätzlich über die gesamte Nutzungsdauer die Möglichkeit, die Anordnung nachzuspannen.
Zur Realisierung der Vorspannung ist eine freie Länge des Verankerungsstabes erforderlich, in der diesem eine unbehinderte Vordehnung aufgezwungen werden kann. Hierfür wird erfindungsgemäß oberhalb der Einbindung in den Beton des Bauwerkes der Verankerungsstab mit einem Werkstoff umgeben, der den Kraftschluss zwischen dem Verankerungsstab und dem Vergussmaterial, das zwischen Fußplatte und Bauwerksbeton eingebaut ist, verhindert. In der Fußplatte ist dies geometrisch durch eine entsprechende Größe der Durchbohrungen / Löcher in der Platte sichergestellt.
In einer Variante der Erfindung - der durchgängigen Durchankerung des Betonbauwerkes, bei der keine Krafteinleitung über eine Verankerungslänge in das Bauwerk durch Verbund zwischen Verankerungsstab und Beton erforderlich ist - kann die freie Dehnlänge im Bauteil liegen. Hier ist der Einbau eines Hüllrohres, das mit geeignetem Material verfüllt ist, eine Alternative zur reinen Ummantelung des Verankerungsstabes.
Der Ummantelungswerkstoff muss ausrreichend dehnfähig sein, um die Längenänderung des Verankerungselementes im Zuge der Vorspannung nicht zu behindern. Es hat sich gezeigt, dass bestimmte Bitumensorten sehr geeignet sind. Vorgespannte Verbindungen bedürfen eines besonderen Augenmerkes hinsichtlich des Korrosionsschutzes. Somit ergibt sich an den Ummantelungswerkstoff eine weitere Anforderung: er muss den Korrosionsschutz sicherstellen. In der Regel sind die Verankerungselemente verzinkt / vorbehandelt, so dass es zu keiner Materialunverträglichkeit zwischen Legierung und Ummantelungswerkstoff kommen darf. Auch eine Beständigkeit gegenüber dem umgebenden Werkstoff Mörtel und dessen alkalischen Eigenschaften ist notwendig. Weiter ist eine hohe Diffusionsdichtigkeit gefordert, die auch den dynamischen Beanspruchungen (Vibrationen) standhält. Hierfür sind besonders Materialien geeignet, die - wie Bitumen - zwar bei dauerhafter Krafteinwirkung kriechen, bei kurzfristiger Krafteinwirkung hingegen elastisch reagieren.
Hinsichtlich der Korrosionsthematik - vor allem der Spannungsrisskorrosion in vorgespanntem Stahl - hat es sich überraschenderweise als vorteilhaft gezeigt, den Verankerungsstab in einer geringeren Festigkeitsklasse - die mit einer geringeren Empfindlichkeit hinsichtlich der wasserstoffinduzierten Spannungsrisskorrosion einhergeht - als die Mutter auszubilden: besonders eine Werkstoffwahl mit der Werkstoff-Festigkeitskennzeichnung 8 (verzinkter Feinkornbaustahl) oder der Werkstoffnummer 1.4571 (nichtrostender Stahl) für den Gewindestab, der Werkstoffnummer 1.4571 (nichtrostender Stahl) für Kugelscheibe und Kegelpfanne und der Werkstoffkennnummer 1.4401, Festigkeitskennzeichnung 10 (verzinkter Feinkornbaustahl) für die Mutter (System HV, werkseitig geschmiert) hat sich als vorteilhaft erwiesen. Die Werkstoffkennnummern beziehen sich auf in Europa übliche Bezeichnungen, im außereuropäischen Ausland sind analoge Werkstoffe zu verwenden.

Gemäß einer Ausgestaltung der Erfindung umfasst das Einbauelement mindestens vier Anker, die mittels Querverbindungsstäben zu einer Baueinheit zusammengesetzt sind. Dadurch braucht vor dem Gießen des Betons des Bauwerkes oder Fundamentes lediglich ein Einbauelement positioniert zu werden, an dem alle für die Befestigung des Pfostens erforderlichen Gewindeabschnitte ausgebildet sind. Alternativ dazu ist es auch möglich, dass mehrere - mindestens vier - Einbauelemente, die lediglich jeweils einzelne Anker umfassen, vorgesehen sind. Eine solche Anordnung ist dann zu bevorzugen, wenn die Einbauelemente durch Verkleben im Betonkörper befestigt oder durch vollständiges Durchankern des Betonkörpers verankert werden sollen.

Um die Einbauelemente besonders gut mit dem Beton zu verbinden, ist es vorteilhaft, dass die Anker einen Abschnitt aus einem Rippenstahl - hier hat sich der übliche Baustahl Bst 500S als ausreichend erwiesen - aufweisen. Der Gewindeabschnitt zum Aufschrauben der Befestigungsmutter ist in der Regel am Anker angeformt und somit einstückig mit diesem ausgeführt. Alternativ dazu ist es jedoch auch möglich, dass der Gewindeabschnitt durch einen Gewindebolzen gebildet ist, der in eine Gewindebohrung eines am Anker ausgebildeten Hülsenabschnitts eingeschraubt ist.

Zur Ausrichtung der Fußplatte dahingehend, dass der Pfosten in der Solllage - meistens der Vertikalen - ausgerichtet ist, wird vorgeschlagen, dass zwischen der Fußplatte und dem Betonkörper ein Abstandselement angeordnet ist, das sich vorzugsweise in einem Flächenschwerpunkt der Fußplatte befindet. Der Raum zwischen Fußplatte und Betonkörper um dieses Abstandselement herum wird mit einer Schicht aus einem schwindarmen Mörtel oder einer anderen geeigneten Vergussmasse gefüllt.

Ein Ausführungsbeispiel der Erfindung ist nachstehend anhand der Zeichnungen näher erläutert. Die schematischen Figuren zeigen:
- Fig. 1: ein aus mehreren Ankern vorab gefertigtes, eingegossenes Einbauteil, zur Befestigung von Pfosten der Schutzwand
- Fig. 2: eine aus einzelnen, nachträglich eingebohrten und verklebten Ankern hergestellte Verbindung, zur Befestigung von Pfosten der Schutzwand
- Fig. 3: eine aus einzelnen, nachträglich in durchgängigen Bohrlöchern eingebrachten Ankern angebrachte Verbindung, zur Befestigung von Pfosten der Schutzwand
- Fig. 4: ein als einzelner Anker ausgeführtes Einbauelement in vergrößerter Darstellung
- Fig. 5: eine Schnittdarstellung einer Kegelpfanne und einer ausgerichteten Kugelscheibe mit Gewindeabschnitt und Mutter

In den Fig. 1 bis 3 ist ein Ausschnitt eines Betonbauwerks 1 - beispielsweise der Kappenbereich einer Brücke - dargestellt. Das vorgefertigte Einbauelement ist vorzugsweise im Betonkörper 1 einbetoniert oder durchgeankert, es besteht jedoch auch die Möglichkeit, dieses durch Verkleben zu befestigen. Auf dem Betonkörper 1 befindet sich ein Pfosten 3, der vorzugsweise aus Stahl besteht und mit einer Fußplatte 4 versehen ist, die dazu dient, an dem Einbauelement befestigt zu werden. Auf diese Befestigung wird nachfolgend noch näher eingegangen. An den Pfosten 3 werden die Schutzwände angebracht.
Fig. 1 zeigt ein aus mindestens vier Ankern 5 bestehendes Einbauteil, wobei jeder Anker 5 einen im Beton zu verankernden Abschnitt 6 beispielsweise aus einem Rippenstahl (BSt 500S) und einem Gewindeabschnitt mit Innengewinde aus nichtrostendem Stahl 7 umfasst. Die Anker 5 sind im Wesentlichen parallel angeordnet und über aus Stahl bestehende Verbindungsstäbe 2 zu einer Baueinheit mit einer definierten räumlichen Konfiguration zusammengefügt, insbesondere zusammengeschweißt. Das dargestellte Einbauelement wird im Zuge der Bauwerksherstellung in den Betonkörper 1 eingegossen, mit der Pfostenmontage werden verzinkte Gewindebolzen 8 oder Gewindebolzen aus nichtrostendem Stahl 8' in den Gewindeabschnitt aus nichtrostendem Stahl 7 eingeschraubt. Alternativ können Gewindebolzen 8' bereits vorab auf das Einbauelement geschweißt werden. Der verzinkte Gewindebolzen 8 wird oberhalb des Bauwerksbetons 1 - im Bereich der Mörtelschicht 13, der Fussplatte 4 und des Kegelpfannen-Kugelscheiben-Systemes 9, 10 - mit einer Bitumendickbeschichtung 15 zur Sicherstellung der freien Vorspannlänge und des Korrosionsschutzes versehen. Überraschenderweise zeigte sich, dass ohne zusätzliche Bitumenbeschichtung der Korrosionsschutz durch ansonsten bewährte Verzinkung unter diesen Randbedingungen (fehlende Belüftung, Vorspannung) nicht ausreicht.

In Fig. 2 ist ein Schnitt durch eine in einem Betonkörper 1 gehaltene Vorrichtung mit einem daran befestigten Pfosten 3 gezeigt. Dabei sind mehrere einzelne Einbauelemente 5 im Betonkörper 1 verankert, beispielsweise durch Verklebung befestigt. In der Schnittdarstellung sind lediglich zwei der mindestens vier Einbauelemente 5 zu sehen. Jeder Anker 5 besteht aus einem längeren Abschnitt aus Betonstahl BSt 500S 6 zur Verankerung im Betonkörper 1 und einem Gewindeabschnitt aus Edelstahl 8', der aus dem Betonkörper 1 herausragt. Im Bereich des Mörtelbettes 13 wird eine Bitumendickbeschichtung 15 angebracht, die den kraftschlüssigen Verbund zwischen Gewinde 8' und Mörtelbett 13 verhindert. Der Gewindebolzen 8' aus Edelstahl bedarf keines weiteren Korrosionsschutzes - so dass auf die Bitumendickbeschichtung 15 im Bereich der Fußplatte 4 und des Kegelpfannen-Kugelscheiben-Systems 9, 10 verzichtet werden kann.

Fig. 3 zeigt einen Schnitt mit einer Variante, bei der der Betonkörper 1 komplett durchankert wird. In nachträglich hergestellten Bohrlöchern werden verzinkte Gewindestäbe 8, die mit einer Bitumendickbeschichtung 15 versehen sind, eingebracht und an Bauteilober- und -unterseite mit einer Anordnung von Ausgleichsvorrichtung 9, 10 und Muttern 11, 12 vorgespannt.

Der Pfosten 3 in Fig. 3 besitzt wie in Fig. 1 und 2 eine Fußplatte 4, die mit Bohrungen versehen ist, durch die sich die Gewindeabschnitte 8, 8' der Anker 5 erstrecken. Unter der Fußplatte 3 befindet sich ein Abstandselement 14, beispielsweise ein Kunststoff-Distanzklotz, wobei das Abstandselement 14 mindestens annähernd im Flächenschwerpunkt der Fußplatte 4 angeordnet ist. Um das Abstandselement 14 herum ist der zwischen dem Betonkörper 1 und der Fußplatte 4 gebildete Raum mit einer Schicht aus Mörtel oder Vergussmasse 13 gefüllt.

Auf die Gewindeabschnitte 8, 8' der Anker 5 sind unter Zwischenschaltung von je einer Ausgleichsvorrichtung 9, 10 verzinkte Muttern 11 aus hochfestem Stahl aufgeschraubt, mittels derer die Fußplatte 4 gegen den Betonkörper 1 bzw. die Ausgleichsschicht 13 (vor-)gespannt ist. Eine zusätzliche Sicherung gegen Lösen dieser Verbindung erfolgt mit einer Verlier-Sicherungsmutter 12 aus nichtrostendem Stahl.

Die in Fig. 1 und 2 nicht näher beschriebene Befestigung der Fußplatte 4 auf dem Betonkörper 1 erfolgt ebenso mit Muttern 11, 12 an Gewindeabschnitten 8, 8' der Anker 5 unter Zwischenschaltung von Ausgleichsvorrichtungen 9, 10, wie dies in Fig. 3 angegeben ist. Die Ausgleichsvorrichtung 9, 10, die später noch näher erläutert wird, ermöglicht es - innerhalb bestimmter Grenzen -, durch Schiefstellung bedingte Winkelabweichungen von den Längsachsen der Anker auszugleichen. Dadurch wird eine zentrische Lasteinleitung der von der beim Spannen der Mutter 11 auf dem Gewindeabschnitt 8, 8' erzeugten Spannkraft in den Anker 5 erreicht. Eine durch handwerkliche Tätigkeit auf der Baustelle bei der Fertigung des Betonbauwerks bzw. Betonkörpers 1 bedingte Winkelabweichung α ist in Fig. 5 dargestellt.

Die Einbauelemente 5 bestehen vorzugsweise aus Edelstahl oder verzinktem Stahl und werden im Beton eingegossen oder verklebt bzw ggf. durchgeankert. Anschließend wird der Pfosten 3 mit seiner Fußplatte 4 aufgesetzt, so dass der Gewindeabschnitt 8, 8' jedes Ankers 5 durch entsprechende Bohrungen der Fußplatte 4 geführt wird. Im Falle der Ausführung mit Verzinkung ist der Gewindeabschnitt 8 zusätzlich mit einer Bitumendickbeschichtung 15 versehen. Zur Aufrechterhaltung eines für die Ausrichtung des Pfostens 3 erforderlichen Abstands wird unter der Fußplatte 4 das Abstandselement 14 platziert, und zwar möglichst im Flächenschwerpunkt der Fußplatte 4.

Alternativ ist das Abstandselement 14 bereits fest unterhalb der Fußplatte 4 angebracht, so dass eine zusätzliche Justierung zum Flächenschwerpunkt entfällt und auch die Gefahr eines Verrutschens des Abstandselementes 14 beim Aufstellen des Pfostens 3 nicht mehr besteht.
Der Pfosten 3 kann somit bezüglich seiner Längsachse in jede beliebige Richtung verschwenkt werden, um eine exakte Ausrichtung zur Solllage zu erreichen. Es folgt eine Zwischensicherung mit den Muttern 11. Sodann wird um das Abstandselement 14 herum der Freiraum zwischen Fußplatte 4 und dem Betonkörper 1 mit einer Vergussmasse oder Mörtel verfüllt, wodurch sich die Schicht 13 ergibt. Nach dem Aushärten der Verguss-Schicht 13 werden die Muttern 11 gelöst und der Bereich des verzinkten Gewindestabes 8 im Anschluss an die bereits bestehende Beschichtung 15 bis unter das Kegelpfannen-Kugelscheiben-Systems 9, 10 mit Bitumen beschichtet. Unter Zwischenfügung der Ausgleichsvorrichtung 9, 10 werden die hochfesten, verzinkten Muttern 11 erneut aufgeschraubt und vorgespannt. Abschließend wird zur zusätzlichen Sicherung der Verbindung die Verlier-Sicherungsmutter 12 angebracht.

Die Fig. 4 zeigt einen einzelnen Anker 5, der einen Abschnitt 6 aus BSt 500S zur Verankerung im Beton und einen Gewindeabschnitt 8, 8' - entweder mit Feuerverzinkung oder aus nichtrostendem Stahl - zum Aufschrauben der Muttern 11, 12 umfasst. Der Abschnitt 6 ist zumindest über einen Teil seiner Längserstreckung als Rippenstahl ausgeführt, um einen möglichst guten Formschluss mit dem Beton oder Kleber zu erreichen.

In Fig. 5 ist die Ausgleichsvorrichtung 9, 10 im Schnitt dargestellt, wobei die Ausgleichsvorrichtung 9, 10 eine Kegelpfanne 9 und eine darauf gelagerte Kugelscheibe 10 umfasst. Diese Bauteile sind bezüglich ihrer Form in DIN 6319 festgelegt. In der Darstellung ist durch die Ausgleichsvorrichtung 9, 10 der Gewindebolzen 8 geführt, dessen Längsachse LA2 um den Winkel α geneigt zur Systemachse verläuft. Auf die mit dem Pfosten 3 in Fig. 1, 2 und 3 ausgerichtete Fußplatte 4 wird die Kegelpfanne 9 aufgelegt, deren Achse LA1 parallel zur Systemachse des Pfostens verläuft. Um die Neigung des Gewindeabschnitts 8 auszugleichen, ist die Kugelscheibe 10 auf der Kegelpfanne 9 verschwenkt, so dass die Längsachse LA2 der Kugelscheibe identisch mit der Längsachse LA1 des Gewindeabschnitts 8 des Ankers ist. Durch die verschwenkte Kugelscheibe 9 wird eine parallel zur Spannfläche der Sechskantmutter 11 verlaufende Krafteinleitungsfläche bereitgestellt, so dass die Lastaufnahme genau in Längsrichtung der Anker 5 des Einbauelementes gewährleistet ist. Der Winkel zwischen den Längsachsen LA1 und LA2 ist mit α bezeichnet.

### Bezugszeichenliste

- 1: Betonbauwerk / -körper
- 2: Einbauelement - Querverbindungsstäbe
- 3: Pfosten
- 4: Fußplatte
- 5: Anker
- 6: Verankerung Rippenstahl (BSt 500S)
- 7: Gewindeabschnitt - hier: Innengewinde
- 8: Gewindeabschnitt / -bolzen, verzinkt
- 8': Gewindeabschnitt / -bolzen, nichtrostender Stahl
- 9: Kegelpfanne
- 10: Kugelscheibe
- 11: Sechskantmutter (verzinkt, hochfester Stahl, werkseitig vorgeschmiert)
- 12: Verlier-Sicherungsmutter
- 13: Vergussmasse-Schicht
- 14: Zentrier- / Abstandhalter
- 15: Bitumendickbeschichtung

## Patentansprüche

1. Anordnung zur Befestigung von Pfosten (3) für Schutzwände auf Betonbauwerken oder Fundamenten, die folgende Merkmale aufweist:
- im Betonkörper (1) ist mindestens ein Ankerelement (5) vorgesehen, das entweder eingegossen, eingeklebt oder durchgeankert ist und an dem eine Fußplatte (4) des Pfostens (3) befestigt ist;
- das Ankerelement (5) leitet die Last aus den Einwirkungen auf die Schutzwand in den Baukörper (1) ein, wobei durch die Fußplatte (4) Gewindebolzen (8, 8') hindurchgeführt sind, welche mit dem Ankerelement (5) verbunden sind;
**dadurch gekennzeichnet, dass**
- die Gewindebolzen (8,8') mittels eines Kegelpfannen-Kugelscheiben-Systems (9, 10) und einer Mutter (11) die Kraft zentrisch in das Verankerungselement (5) leiten;
- die Verbindung mit einer definierten und hinsichtlich der - während der Lebensdauer des Bauwerkes - auftretenden Einwirkungen ermittelten Vorspannkraft festgelegt und mit einer Verlier-Sicherungsmutter (12) zusätzlich gesichert ist;
- ein freier Spannweg des Gewindebolzens (8, 8') mindestens zwischen Bolzen (8, 8') und einer Vergussmasse (13) mit einer viskoelastischen Beschichtung (15) zur Verhinderung des Kraftschlusses zwischen Bolzen
und Vergussmasse umgeben ist, damit die Dehnung nicht behindert ist

2. Anordnung nach den Anspruch 1,
**dadurch gekennzeichnet, dass** das Material zur Beschichtung (15) ein Bitumen ist, das die Eigenschaft aufweist, über die Lebensdauer des Bauwerkes Zink und nichtrostenden Stahl nicht anzugreifen und darüber hinaus dem Korrosionsschutz zu dienen.

3. Anordnung nach mindestens einem der Ansprüche 1 und 2,
**dadurch gekennzeichnet, dass** für die Gewindebolzen (8) ein verzinkter, hochfester Stahl verwendet wird, dessen Festigkeit unter dem der verzinkten Sechskantmutter (11) liegt, um die Empfindlichkeit der Zugglieder gegenüber der Spannungsrisskorrosion zu reduzieren.

4. Anordnung nach mindestens einem der Ansprüche 1 bis 2,
**dadurch gekennzeichnet, dass** für die Gewindebolzen (8') ein nichtrostender Stahl verwendet wird.

5. Anordnung nach mindestens einem der Ansprüche 1 bis 4,
**dadurch gekennzeichnet, dass** der freie Spannweg im Kern des Betonbauteiles (1) innerhalb eines Hüllrohres verläuft, und dass der Spalt zwischen Hüllrohr und Bolzen (8, 8') mit einem viskoelastischen Material zur Verhinderung des Kraftschlusses zwischen Bolzen (8, 8') und Betonkörper (1) verfüllt ist, wodurch eine Dehnung des Bolzens (8, 8') nicht behindert ist.

6. Anordnung nach Anspruch 5,
**dadurch gekennzeichnet, dass** das Material zur Verfüllung des Hüllrohres ein Fett ist.

7. Anordnung nach mindestens einem der Ansprüche 1 bis 6,
**dadurch gekennzeichnet, dass** im Falle der Verwendung von verzinkten Bolzen (8) die Bitumendickbeschichtung (15) aus Gründen des Korrosionsschutzes bis unter das Ausgleichselement (9, 10) geführt ist.

8. Anordnung nach mindestens einem der Ansprüche 1 bis 6,
**dadurch gekennzeichnet, dass** im Falle der Verwendung von Bolzen (8') aus nichtrostendem Stahl die Bitumendickbeschichtung (15) nur im Bereich der Mörtelschicht (13) angebracht ist.

## Claims

1. Arrangement for fastening posts (3) for protective walls on concrete structures or foundations, which comprises the following features:
- at least one anchor element (5) is provided in the concrete body (1), which anchor element is either casted in, incorporated by adhesive bonding or through-anchored and to which a baseplate (4) of the post (3) is fastened;
- the anchor element (5) channels the load resulting from the effects on the protective wall into the structural body (1), wherein threaded bolts (8, 8'), which are connected to the anchor element (5), are guided through the baseplate (4);
**characterized in that**
- the threaded bolts (8, 8') channel the force centrally into the anchoring element (5) by means of a conical seat/spherical washer system (9, 10) and a nut (11);
- the connection is fixed with a defined prestressing force determined with respect to the effects occurring during the service life of the structure and is additionally secured with a captive securing nut (12);
- a free stress path of the threaded bolt (8, 8') at least between bolt (8, 8') and a casting compound (13) is surrounded with a viscoelastic coating (15) for preventing frictional engagement between bolt and casting compound,
thereby ensuring that expansion is not impeded.

2. Arrangement according to Claim 1,
**characterized in that** the material for coating (15) is a bitumen which has the property of not attacking zinc and stainless steel over the service life of the structure and moreover serving for corrosion protection.

3. Arrangement according to at least one of Claims 1 and 2,
**characterized in that** a galvanised, high-strength steel is used for the threaded bolts (8), the strength of which steel is less than that of the galvanised hexagonal nut (11) in order to reduce the sensitivity of the tension members to stress corrosion cracking.

4. Arrangement according to at least one of Claims 1 and 2,
**characterized in that** a stainless steel is used for the threaded bolts (8').

5. Arrangement according to at least one of Claims 1 to 4,
**characterized in that** the free stress path in the core of the concrete component (1) extends within a jacket tube, and **in that** the gap between jacket tube and bolt (8, 8') is filled with a viscoelastic material to prevent frictional engagement between bolt (8, 8') and concrete body (1), with the result that expansion of the bolt (8, 8') is not impeded.

6. Arrangement according to Claim 5,
**characterized in that** the material for filling the jacket tube is a grease.

7. Arrangement according to at least one of Claims 1 to 6,
**characterized in that**, if galvanised bolts (8) are used, the thick bitumen coating (15) is guided to a point below the compensating element (9, 10) for reasons of corrosion protection.

8. Arrangement according to at least one of Claims 1 to 6,
**characterized in that**, if bolts (8') of stainless steel are used, the thick bitumen coating (15) is applied only in the region of the mortar layer (13).

## Revendications

1. Dispositif pour la fixation de poteaux (3) pour des parois de protection sur des ouvrages en béton ou des fondations, présentant les caractéristiques suivantes :
- au moins un élément d'ancrage (5) est prévu dans le corps en béton (1), lequel est coulé, collé, ou ancré et auquel est fixée une plaque de base (4) du poteau (3) ;
- l'élément d'ancrage (5) conduit la charge à partir des effets se produisant sur la paroi de protection dans le corps de construction (1), des boulons filetés (8, 8') étant guidés à travers la plaque de base (4), lesquels sont connectés à l'élément d'ancrage (5) ;
**caractérisé en ce que**
- les boulons filetés (8, 8') conduisent la force centralement dans l'élément d'ancrage (5) au moyen d'un système de cavités coniques-rondelles (9, 10) et d'un écrou (11) ;
- la connexion est fixée avec une force de précontrainte définie et déterminée par rapport aux effets se produisant pendant la durée de vie de l'ouvrage et est en outre sécurisée avec un écrou de protection anti-perte (12) ;
- une course de serrage libre du boulon fileté (8, 8') au moins entre le boulon (8, 8') et une masse de scellement (13) est entourée avec un revêtement viscoélastique (15) pour empêcher le flux de forces entre le boulon et la masse de scellement afin que la dilatation ne soit pas empêchée.

2. Dispositif selon la revendication 1,
**caractérisé en ce que** le matériau de revêtement (15) est un bitume qui présente la propriété de ne pas attaquer le zinc et l'acier inoxydable sur toute la durée de vie de l'ouvrage et de servir en outre de protection contre la corrosion.

3. Dispositif selon au moins l'une quelconque des revendications 1 et 2,
**caractérisé en ce que** pour les boulons filetés (8), on utilise un acier zingué de grande résistance dont la solidité est inférieure à celle de l'écrou à six pans zingué (11) afin de réduire la sensibilité des organes de traction par rapport à la corrosion de fissuration sous contrainte.

4. Dispositif selon au moins l'une quelconque des revendications 1 à 2, **caractérisé en ce que** l'on utilise pour les boulons filetés (8') un acier inoxydable.

5. Dispositif selon au moins l'une quelconque des revendications 1 à 4, **caractérisé en ce que** la course de serrage libre s'étend dans le noyau du composant en béton (1) à l'intérieur d'un tube d'enveloppe et **en ce que** la fente entre le tube d'enveloppe et le boulon (8, 8') est remplie avec un matériau viscoélastique pour empêcher le flux de forces entre le boulon (8, 8') et le corps en béton (1), de sorte qu'une dilatation du boulon (8, 8') ne soit pas empêchée.

6. Dispositif selon la revendication 5, **caractérisé en ce que** le matériau pour remplir le tube d'enveloppe est une graisse.

7. Dispositif selon au moins l'une quelconque des revendications 1 à 6, **caractérisé en ce que** dans le cas de l'utilisation de boulons zingués (8), le revêtement épais en bitume (15), pour des raisons de protection contre la corrosion, est guidé jusqu'en dessous de l'élément d'équilibrage (9, 10).

8. Dispositif selon au moins l'une quelconque des revendications 1 à 6, **caractérisé en ce que** dans le cas de l'utilisation de boulons (8') en acier inoxydable, le revêtement épais en bitume (15) n'est appliqué que dans la région de la couche de mortier (13).
